# EUROPÄISCHE PATENTSCHRIFT

(11) **EP 3 502 035 B1**
(45) Veröffentlichungstag und Bekanntmachung des Hinweises auf die Patenterteilung: **23.08.2023**
(21) Anmeldenummer: 18000971.4
(22) Anmeldetag: 12.12.2018
(51) Int. Cl.: B66C 1/48

(54) **HEBEKLEMME**
LIFTING CLAMP
PINCE DE LEVAGE

(30) Priorität: 20.12.2017 DE 102017011810
(43) Veröffentlichungstag der Anmeldung: 26.06.2019
(73) Patentinhaber: SpanSet Axzion GmbH, 40764 Langenfeld (DE)
(72) Erfinder: Franke, Boris, 52525 Heinsberg (DE)
(74) Vertreter: Kietzmann, Manfred

(56) Entgegenhaltungen:
- DE-A1- 1 481 760
- US-A- 2 106 373
- US-A- 2 548 401
- US-A- 4 183 571

## Beschreibung

Die Erfindung betrifft eine Hebeklemme zum Handhaben von Lasten, so zum Heben und Wenden von diesen, insbesondere Bleche, Profile und ähnliche Bauteile.

Hebeklemmen, wie beispielhaft in der DD 234 658 A5, der DE 1481 760 A1, der US 2 106 373 A, der DD 146 034 oder der DD 155 512 offenbart, sind seit langem bekannt und werden insbesondere zum Transport von Blechen und ähnlichen Lasten eingesetzt. Hebeklemmen gehören zu selbstklemmenden Lasthebemitteln. Sie weisen regelmäßig an einer Klemmbacke ab einer Kontaktfläche, an welche die Last bei einer Handhabe anliegt, eine Zahnung auf, welche zur besseren Arretierung der Hebeklemme an der Last dient. Die Zahnung bzw. derartige Zähne werden durch die Form der Klemmbacke selbst gebildet. DE 14 81 760 A1 offenbart den Oberbegriff des Anspruchs 1.

Während des Einsatzes der Hebeklemmen nutzen sich diese Zähne ab. Eine Arretierung der Last ist nicht mehr im gebotenen Maße gewährleistet. Ein Verschleiß der Zähne während der Handhabe verläuft fließend. Die Grenze zwischen einer ausreichenden Schärfe der Zähne und damit einer Greifsicherheit und dem Überschreiten eines Verschleißgrades, der keine Greifsicherheit mehr gewährleistet, kann vom Anwender in aller Regel nicht korrekt eingeschätzt werden. Aufgrund des Verschleißes haben Zähne eine größere Oberfläche im Bezug zur Last. Der Anpressdruck verringert sich, die Zähne können sich nicht an der Last arretieren.

Daher muss die gesamte Klemmbacke ausgetauscht werden. Entweder wird sie demontiert und es werden die Zähne geschärft oder aber die gesamte Klemmbacke muss gewechselt werden. Dies führt zu einem erhöhten Montageaufwand. Sofern ein Wechsel der Klemmbacke notwendig ist, ist mit erhöhtem Materialaufwand und damit erhöhten Kosten zu rechnen.

Die Aufgabe der Erfindung besteht darin, eine optimierte Hebeklemme bereitzustellen.

Die Erfindung wird durch die Merkmale des Hauptanspruchs 1 gelöst. Weitere Ausgestaltungen der Erfindung ergeben sich aus den Unteransprüchen.

Danach weist eine Hebeklemme zum Handhaben von Lasten mindestens zwei Klemmbacken auf, wobei mindestens eine der Klemmbacken an einer Kontaktfläche, an welche die Last bei einer Handhabe anliegt, eine Zahnung aufweist und die Zahnung wechselbar ist.

Die Klemmbacken können dabei starr oder beweglich angeordnet sein, wobei in aller Regel eine oder mehrere Klemmbacken beweglich sind. Oftmals ist eine Klemmbacke beweglich und eine weitere Klemmbacke starr an der Hebeklemme angeordnet.

Dabei wird die Zahnung durch Ein- oder Mehrzahnsegmente gebildet, welche separat wechselbar sind. Einzahnsegmente sind separate Zähne. Mehrzahnsegmente sind Segmente mit zwei oder drei Zähnen. Im Wesentlichen ist die Zahnung ein separates Bauteil, das mit der mindestens einen Klemmbacke form- und/oder kraftschlüssig verbunden ist.

So ist es möglich, bei Verschleiß der Zähne diese einzeln oder aber eine Zahlreihe zumindest partiell auszuwechseln. Da ein Verschleiß in aller Regel nicht bei allen Zähnen gleichmäßig auftritt, sondern vielmehr partiell innerhalb einer Zahnreihe vorhanden ist, können die Bereiche von Zähnen mit höherem Verschleiß leicht gewechselt werden. Gerade auch das erfinderische Mehrzahlsegment besitzt hier Vorteile gegenüber herkömmlichen austauschbaren Backen, bei denen stets das gesamte Bauteil auszutauschen ist.

Es reicht dann nämlich aus, mit einem Arbeitsgang nur ein Zahnpaar, also ein Mehrzahnsegment mit zwei Zähnen oder eines mit drei Zähnen zu wechseln und so den beschädigten Bereich auszuwechseln. Dies spart Material und damit auch Kosten.

Sofern Einzahnsegmente zum Einsatz kommen, also mehrere separat wechselbare Zähne, kann vorgesehen sein, dass die Einzahnsegmente wendbar und/oder drehbar sind. Sie können als Wendeplatten ausgestaltet sein. Bei Verschleiß einer Kante eines Zahns eines Einzahnsegmentes kann dieser mindestens einmal gewendet oder gedreht werden. Bei einer Drehung wird eine zweite Kante einer ersten Ebene in Richtung der Kontaktfläche funktionsgemäß ausgerichtet, sodass der Zahn bei Anliegen einer Last an diese angreifen kann. Bei einem Wenden wird eine dritte Kante einer zweiten Ebene in Richtung der Kontaktfläche funktionsgemäß ausgerichtet. Wenn die Wendeplatte eine quadratische Grundform aufweist, dann weist diese in der ersten Ebene maximal vier Kanten auf und in der zweiten Ebene ebenfalls maximal vier einsetzbare Kanten.

In weiterer Ausgestaltung kann vorgesehen sein, dass die Zahnung eine höhere Festigkeit aufweist als die mindestens eine Klemmbacke selbst. Sie kann aus einer gehärteten Metalllegierung bestehen. Diese gewährleistet eine höhere Verschleißfestigkeit der Zahnung.

Auch kann vorgesehen sein, dass die Zahnung eine Verschleißschutzschicht aufweist. Bei Abnutzung einer Schicht wird die Verschleißschutzschicht optisch sichtbar und fungiert als Verschleißanzeige. Die Zahnung ist auszutauschen, das bedeutet, das Einzahnsegment oder das Mehrzahnsegment sind zu wechseln oder, wenn das Einzahnsegment eine Wendeplatte ist, ist diese zu drehen, zu wenden oder aber auch auszutauschen.

Durch die erfindungsgemäßen Hebeklemmen wird zum einen der Montageaufwand bei einem Wechsel oder bei einer Veränderung der Zahnung reduziert. Dies trifft auch auf den Materialaufwand zu.

Materialkosten sinken darüber hinaus, da stets nicht eine gesamte Klemmbacke auszutauschen ist.

Die Erfindung wird nachfolgend anhand von zwei Ausführungsbeispielen unter Bezugnahme auf die Figuren näher erläutert. Dabei ergeben sich weitere Vorteile, Merkmale und Ausgestaltungen der Erfindung.

Es zeigen:
**Fig. 1** eine erfindungsgemäße Hebeklemme als Prinzipskizze,
**Fig. 2** einen Ausschnitt einer Klemmbacke einer Hebeklemme.

**Fig. 1** stellt eine erfindungsgemäße Hebeklemme **1** als Prinzipskizze dar, welche eine bewegliche Klemmbacke **2** und eine starre Klemmbacke **2'** aufweist. An einer Kontaktfläche **3** der beweglichen Klemmbacke **2** ist eine Zahnung **4** vorhanden. Die Zahnung **4** wird durch Mehrzahnsegmente **11** gebildet, im Ausführungsbeispiel mit jeweils zwei Zähnen, die als separate Bauteile austauschbar sind.

**Fig. 2** zeigt einen Ausschnitt einer Klemmbacke **2** einer Hebeklemme **1,** wobei auch hier an einer Kontaktfläche **3** der Klemmbacke **2** eine Zahnung **4** vorhanden ist. Die Zahnung **4** wird jedoch anders als in **Fig. 1** dargestellt, durch Einzahnsegmente **5** und **5'** gebildet. Diese sind als separate Bauteile wechselbar. Sie können gedreht oder gewendet werden und sind mittels einer Schraubverbindung mit der Klemmbacke **2** funktionssicher verbunden. Die Einzahnsegmente **5** und **5'** sind gehärtet und weisen damit eine höhere Festigkeit auf, als die Klemmbacke **2** selbst.

Sie sind im Ausführungsbeispiel **2** als Wendeplatten ausgestaltet. Bei Verschleiß einer ersten Kante **6** eines der Einzahnsegmente **5** kann dieses einmal gewendet oder mehrfach gedreht werden. Bei einer Drehung wird eine zweite Kante **7** einer ersten Ebene **9** in Richtung der Kontaktfläche **3** funktionsgemäß ausgerichtet, sodass das Einzahnsegment **5** bei Anliegen einer Last an diese wieder sicher angreifen kann. Die Drehung kann um 90° oder um 180° erfolgen. Im Ausführungsbeispiel wird die zweite Kante **7** durch eine 180°-Drehung funktionsgemäß ausgerichtet. Grundsätzlich braucht aber gemäß dem Ausführungsbeispiel dass jeweilige Einzahnsegment nur um 90° gedreht werden, damit eine weitere Kante in Richtung der Kontaktfläche **3** funktionsgemäß angeordnet werden kann. Es weist nämlich in Form der Wendeplatte eine quadratische Grundform auf.

Bei einem Wenden des Einzahnsegments **5** werden sodann Kanten einer zweiten Ebene **10** genutzt und der Vorgang der Drehung kann wie bei der ersten Ebene **9** erfolgt, ausgeführt werden, sodass effektiv acht Kanten eines jeweiligen Einzahnsegments **5** zu einem Angreifen an eine Last zur Verfügung stehen. Jedes Einzahnsegment **5** weist in der ersten Ebene **9** vier Kanten auf und in der zweiten Ebene **10** ebenfalls vier einsetzbare Kanten.

### Bezugszeichenliste:

- 1.: Hebeklemme
- 2.: Klemmbacke
- 3.: Kontaktfläche
- 4.: Zahnung
- 5.: Einzahnsegment
- 6.: Erste Kante
- 7.: Zweite Kante
- 8.: Dritte Kante
- 9.: Erste Ebene
- 10.: Zweite Ebene
- 11.: Mehrzahnsegment

## Patentansprüche

1. Hebeklemme (1) zum Handhaben von Lasten mit mindestens zwei Klemmbacken (2), wobei mindestens eine der Klemmbacken (2) an einer Kontaktfläche (3), an welche die Last bei einer Handhabe anliegt, eine Zahnung (4) aufweist, wobei die Zahnung (4) wechselbar ist, **dadurch gekennzeichnet, dass** die Zahnung (4) durch Ein- oder Mehrzahnsegmente gebildet wird, welche separat wechselbar sind.

2. Hebeklemme (1) nach Anspruch 1, wobei die Einzahnsegmente (5) wendbar und/oder drehbar sind.

3. Hebeklemme (1) nach einem der vorherigen Ansprüche, wobei die Zahnung (4) ein separates Bauteil ist, das mit der mindestens einen Klemmbacke (2) form- und/oder kraftschlüssig verbunden ist.

4. Hebeklemme (1) nach einem der vorherigen Ansprüche, wobei die Zahnung (4) eine höhere Festigkeit aufweist als die mindestens eine Klemmbacke (2).

5. Hebeklemme (1) nach einem der vorherigen Ansprüche, wobei die Zahnung (4) aus einer gehärteten Metalllegierung besteht.

6. Hebeklemme (1) nach einem der vorherigen Ansprüche, wobei die Zahnung (4) eine Verschleißschutzschicht aufweist.

## Claims

1. A lifting clamp (1) for handling loads, having at least two clamping jaws (2), wherein at least one of the clamping jaws (2) has a toothing (4) on a contact surface (3) on which the load abuts when handled, wherein the toothing (4) is interchangeable,
**characterized in that**
the toothing (4) is formed by single-tooth or multi-tooth segments which are separately interchangeable.

2. The lifting clamp (1) according to Claim 1, wherein the single-tooth segments (5) are reversible and/or rotatable.

3. The lifting clamp (1) according to any one of the preceding claims, wherein the toothing (4) is a separate component which is form-fittingly and/or force-fittingly connected to the at least one clamping jaw (2).

4. The lifting clamp (1) according to any one of the preceding claims, wherein the toothing (4) has a greater rigidity than the at least one clamping jaw (2).

5. The lifting clamp (1) according to any one of the preceding claims, wherein the toothing (4) is made of a cured metal alloy.

6. The lifting clamp (1) according to any one of the preceding claims, wherein the toothing (4) has a wear-resistant layer.

## Revendications

1. Pince de levage (1) pour la manipulation de charges avec au moins deux mâchoires de serrage (2), au moins une des mâchoires de serrage (2) présentant une denture (4) sur une surface de contact (3) contre laquelle la charge s'appuie lors d'une manipulation, la denture (4) étant interchangeable,
**caractérisé en ce que**
la denture (4) est formée par des segments à une ou plusieurs dents, qui peuvent être interchangés séparément.

2. Pince de levage (1) selon la revendication 1, dans laquelle les segments à une dent (5) sont réversibles et/ou rotatifs.

3. Pince de levage (1) selon l'une quelconque des revendications précédentes, dans laquelle la denture (4) est un composant séparé qui est relié par complémentarité de forme et/ou à force à l'au moins une mâchoire de serrage (2) .

4. Pince de levage (1) selon l'une quelconque des revendications précédentes, dans laquelle la denture (4) présente une résistance supérieure à celle de l'au moins une mâchoire de serrage (2).

5. Pince de levage (1) selon l'une quelconque des revendications précédentes, dans laquelle la denture (4) est constituée d'un alliage métallique durci.

6. Pince de levage (1) selon l'une quelconque des revendications précédentes, dans laquelle la denture (4) présente une couche de protection contre l'usure.
